# EUROPÄISCHE PATENTSCHRIFT

(11) **EP 0 314 996 B1**
(45) Veröffentlichungstag und Bekanntmachung des Hinweises auf die Patenterteilung: **07.10.1992**
(21) Anmeldenummer: 88117550.9
(22) Anmeldetag: 21.10.1988
(51) Int. Cl.: E01C 5/06

(54) **Verbundsteinsatz**
Set of interlocking paving elements
Jeu d'éléments de pavage autobloquants

(30) Priorität: 23.10.1987 DE 3735865
(43) Veröffentlichungstag der Anmeldung: 10.05.1989
(73) Patentinhaber: Göpfert, Reinhard, Dipl.-Ing., D-31582 Nienburg (DE)
(72) Erfinder: Göpfert, Reinhard, Dipl.-Ing., D-31582 Nienburg (DE)
(74) Vertreter: Arendt, Helmut, Dipl.-Ing.

(56) Entgegenhaltungen:
- EP-A- 0 063 795
- EP-A- 0 228 496
- WO-A-85/04434
- AT-B- 375 114

## Beschreibung

Die Erfindung betrifft einen Steinsatz zum Herstellen eines formschlüssigen Steinverbandes für die Oberflächenbefestigung von Fahrbahnen, Plätzen, Gehwegen und dergleichen aus einem Zwölfeckstein und einem in diesen fassenden Achteckstein. Ein derartiger Steinsatz ist z. B. durch die Fig. 8 der Unterlagen des DE 7901545 U1 bekannt geworden.

Verbundsteine aus Beton werden verlegefertig in einem Verband in Herstellungsformen gefertigt. Zwischen den Rändern einer Schicht aus Verbundsteinen des bekannten Steinsatzes und den Formwänden bestehen Lücken, die zur besseren Auslastung der Form durch halbe Steine geschlossen oder verkleinert werden.

Die Lücken an den Rändern der Verlegeeinheiten sind auch nachteilig für die Verpackung. Zum festen Verpacken eines aus mehreren Verlegeeinheiten bestehenden Steinstapels werden Verpackungsbänder verwendet. Sie verkanten die an den Steinlücken befindlichen Steine, was zu einer Lockerung des gesamten Stapels führt und dadurch die verlegegerechte Anordnung der Steine beeinträchtigt. Die Verwendung von halben Steinen ist deshalb auch für den Transport eines Stapels von Verlegeeinheiten notwendig. Sie verhindern das Verkanten der Steine und halten die Verpackungsbänder unter Spannung. Bei der Verlegung mit einer Maschine gelangen an benachbarten Verlegeeinheiten häufig halbe Steine aneinander, was unerwünscht ist. Die halben Steine müssen nämlich von Hand herausgenommen und für die notwendige Verbundwirkung im Steinverband durch einen ganzen ersetzt werden. Diese Arbeit kann erst nach dem Absetzen einer verlegegerechten Anordnung auf dem Sandplanum geschehen und muß vor dem Belasten mit der Verlegemaschine ausgeführt werden. Der Einsatz einer zusätzlichen Hilfskraft ist deshalb unumgänglich.

Der Erfindung liegt die Aufgabe zugrunde, einen Steinsatz der einleitend genannten Gattung zu schaffen, mit dem eine rein maschinelle Verlegung möglich ist, ohne daß halbe Steine benötigt, von Hand entfernt und durch ganze Steine ("Schlüsselsteine") ersetzt werden müssen. Die in der Ebene der Steinoberfläche wirksamen Kräfte, die beispielsweise durch Brems- und Anfahrvorgänge von Fahrzeugen hervorgerufen werden, sollen sich unvermindert auf die Nachbarsteine verteilen lassen. Diese Aufgabe wird dadurch gelöst, daß am Zwölfeckstein und am Achteckstein jeweils vier sich paarweise gegenüberliegende Seitenabschnitte zwei zur Steinmitte weisende Ecken bilden. Ein Herausfallen einzelner Steine beim Transport und die damit verbundene Lockerung der Verpackungsbänder ist durch die Schwalbenschwanzverbindungen, die die zur Steinmitte weisenden Steinecken bilden, kaum möglich.

Die Seitenabschnitte des Achtecksteines sind gemäß einer Weiterbildung vorzugsweise gleich lang. Bei einer anderen Ausgestaltung sind alle Seitenabschnitte des Zwölfecksteines gleich lang.

Bei dem Zwölfeckstein können schließlich acht Seitenabschnitte die gleiche Länge aufweisen und die übrigen vier Seitenabschnitte, mit denen sich die Zwölfecksteine im Verband unmittelbar berühren, untereinander zwar gleich lang, jedoch kürzer sein als die übrigen acht Seitenabschnitte. Dadurch wird erreicht, daß freibleibende Raumlücken zwischen den Rändern der Verlegeeinheiten und den Formwänden bzw. im verpackten Stapel auf ein Minimum beschränkt sind.
Die in die Oberfläche eingeleiteten Tangentialkräfte, beispielsweise bei einem Bremsvorgang eines Fahrzeugs werden in Abhängigkeit von der Kraftrichtung auf wenigstens drei und im günstigstens Falle auf fünf Nachbarsteine übertragen.

In der Zeichnung ist ein Ausführungsbeispiel der Erfindung dargestellt und nachstehend erläutert.

Es zeigen:
- Fig. 1: den aus einem Zwölfeck- und einem Achteckstein bestehenden Steinsatz und
- Fig. 2: das Beispiel eines verlegegerechten Steinverbandes, der einen für Plätze mit unterschiedlichen Belastungsrichtungen bevorzugten Fischgrätverband darstellt.

Der Steinsatz 1 besteht aus dem Zwölfeckstein 2 und dem Achteckstein 3. Die Längserstreckungen beider Steine stehen senkrecht zueinander.
Die Seitenabschnitte 4 bis 7 des Zwölfecksteines sind nach innen weisend also konkav gerichtet. Die übrigen acht Seitenabschnitte 9 bis 16 bilden die konvexen Teile des Steines. Die Seitenabschnitte 4 bis 7 und 9 bis 12 sind gleich lang, während die Seitenabschnitte 13 bis 16 zwar ebenfalls untereinander gleich lang, jedoch kürzer sind als die übrigen. Der Achteckstein 3 hat nur gleichlange Seitenabschnitte 17 bis 24. Von diesen sind die Seiten 21 bis 24 konkav, d. h. zur Bildung zweier zur Steinmitte weisenden Ecken nach innen gerichtet.

Die Figur 2 verdeutlicht, daß bei einer Belastung eines Zwölfecksteines 35 in Richtung des Pfeiles 25 die Kräfte auf fünf Nachbarsteine 34, 38, 39, 40, 36 mit entsprechender Kraftschwächung übertragen werden. Bei einer Belastung des Steines 37 in Richtung des Pfeiles 26 werden ebenfalls fünf Steine 33, 32, 36, 40, 41 in die Kraftverteilung einbezogen. Die Belastung eines Zwölfecksteines in Richtung des Pfeiles 27, d. h. etwa 45° zur Richtung des Pfeiles 25 führt immer noch zu einer Belastung von wenigstens drei Nachbarsteinen 31, 35, 36. Die Belastung eines Achtecksteines mit Kraftkomponenten, die den Pfeilen 25 bis 27 entsprechen, führt zur Weiterleitung und Teilung der Kraft auf zwei bis drei benachbarte Steine. Die Seitenabschnitte der Steine, die die Kraft auf die Nachbarsteine überleiten, sind zum besseren Erkennen durch eine doppelte Linienführung hervorgehoben. Durch die senkrecht zueinander gerichteten Längserstreckungen der beiden, einen Steinsatz 1 bildenden Steine 2 und 3, ergibt sich bei der Verlegung automatisch ein Fischgrätverband mit den bekannten Vorteilen.

## Patentansprüche

1. Steinsatz zum Herstellen eines formschlüssigen Steinverbandes für die Oberflächenbefestigung von Fahrbahnen, Plätzen, Gehwegen und dergleichen aus einem Zwölfeckstein und einem in diesen fassenden Achteckstein, dadurch gekennzeichnet, daß am Zwölfeckstein (2) und am Achteckstein (3) jeweils vier sich paarweise gegenüberliegende Seitenabschnitte (4, 5, 6, 7 bzw. 21, 22, 23, 24) zwei zur Steinmitte weisende Ecken bilden.

2. Steinsatz nach Anspruch 1, dadurch gekennzeichnet, daß alle Seitenabschnitte (17 bis 24) des Achtecksteines (3) gleich lang sind.

3. Steinsatz nach Anspruch 1 oder 2, dadurch gekennzeichnet, daß alle Seitenabschnitte (4 bis 7 und 9 bis 16) des Zwölfecksteines (2) gleich lang sind.

4. Steinsatz nach Anspruch 1 oder 2, dadurch gekennzeichnet, daß acht Seitenabschnitte (4 bis 7 und 9 bis 12) des Zwölfecksteines (2) gleich lang und die übrigen vier Seitenabschnitte (13 bis 16), mit denen die Zwölfecksteine (2) im Verband unmittelbar aneinanderliegen, untereinander gleich lang, jedoch kürzer als die übrigen acht Seitenabschnitte (4 bis 7 und 9 bis 12) sind.

## Claims

1. Set of paving elements for the manufacture of a form-locking paving-element formation for the surface-reinforcement of roadways, squares, pavements and suchlike, comprising a twelve-cornered paving element and an octagonal paving element engaging therein, characterized in that at the twelve-cornered paving element (2) and at the octagonal paving element (3) in each case four side sections (4, 5, 6, 7 or 21, 22, 23, 24) lying opposite each other in pairs form two corners pointing to the centre of the paving element.

2. Set of paving elements according to claim 1, characterized in that all the side sections (17 to 24) of the octagonal paving element (3) are equally long.

3. Set of paving elements according to claim 1 or 2, characterized in that all the side sections (4 to 7 and 9 to 16) of the twelve-cornered paving element (2) are equally long.

4. Set of paving elements according to claim 1 or 2, characterized in that eight side sections (4 to 7 and 9 to 12) of the twelve-cornered paving element (2) are equally long and the remaining four side sections (13 to 16), with which the twelve-cornered paving elements (2) directly abut one another in the formation, are as long as each other, but are shorter than the remaining eight side sections (4 to 7 and 9 to 12).

## Revendications

1. Jeu d'éléments de pavage destiné à la réalisation d'un appareil d'éléments de pavage autobloquants pour la stabilisation de surfaces de voiries, places, trottoirs et similaires, constitué d'un élément à douze pans et d'un élément à huit pans se raccordant au premier, caractérisé en ce que, sur chaque élément à douze pans (2) et chaque élément à huit pans (3), quatre paires opposées de faces latérales (4, 5, 6, 7 et 21, 22, 23, 24) forment deux arêtes tournées vers le milieu de l'élément.

2. Jeu d'éléments de pavage selon la revendication 1, caractérisé en ce que toutes les faces latérales (17 à 24) de l'élément à huit pans (3) sont de même longueur.

3. Jeu d'éléments de pavage selon la revendication 1 ou 2, caractérisé en ce que toutes les faces latérales (4 à 7 et 9 à 16) de l'élément à douze pans (2) sont de même longueur.

4. Jeu d'éléments de pavage selon la revendication 1 ou 2, caractérisé en ce que huit faces latérales (4 à 7 et 9 à 12) de l'élément à douze pans (2) sont de même longueur, et que les quatre faces latérales restantes (13 à 16), par lesquelles les éléments à douze pans (2) se raccordent directement entre eux, présentent toutes la même longueur, qui est cependant plus petite que celle des huit autres faces latérales (4 à 7 et 9 à 12).
